# EUROPÄISCHE PATENTSCHRIFT

(11) **EP 1 325 222 B1**
(45) Veröffentlichungstag und Bekanntmachung des Hinweises auf die Patenterteilung: **08.11.2006**
(21) Anmeldenummer: 01967019.9
(22) Anmeldetag: 24.08.2001
(51) Int. Cl.: F02D 41/38, F02D 41/22

(54) **VERFAHREN ZUR DIAGNOSE EINES VENTILS IN EINEM KRAFTSTOFFVERSORGUNGSSYSTEM EINER BRENNKRAFTMASCHINE**
METHOD FOR DIAGNOSING A VALVE IN A FUEL SUPPLY SYSTEM OF AN INTERNAL COMBUSTION ENGINE
PROCEDE DE DIAGNOSTIC D'UNE SOUPAPE D'UN SYSTEME DE RAVITAILLEMENT EN CARBURANT D'UNE MACHINE A COMBUSTION INTERNE

(30) Priorität: 04.09.2000 DE 10043688
(43) Veröffentlichungstag der Anmeldung: 09.07.2003
(73) Patentinhaber: ROBERT BOSCH GMBH, 70442 Stuttgart (DE)
(72) Erfinder: JOOS, Klaus, 74399 Walheim (DE); WOLBER, Jens, 70839 Gerlingen (DE); FRENZ, Thomas, 86720 Noerdlingen (DE); SCHAUT, Edmund, 71292 Friolzheim (DE); MUELLER, Uwe, 71282 Hemmingen (DE); AMLER, Markus, 71229 Leonberg-Gebersheim (DE); BOCHUM, Hansjoerg, Novi, MI 48377 (US); UNGER, Holger, 71686 Remseck (DE)
(86) Internationale Anmeldenummer: PCT/DE2001/003249
(87) Internationale Veröffentlichungsnummer: WO 2002/020970

(56) Entgegenhaltungen:
- EP-A- 0 886 056
- EP-A- 0 900 927
- EP-A- 1 008 741
- DE-C- 19 626 689

## Beschreibung

Die Erfindung betrifft ein Verfahren zur Diagnose eines Ventils in einem Kraftstoffversorgungssystem einer Brennkraftmaschine, wobei mit einer ersten Pumpe Kraftstoff aus einem Kraftstoffvorratsbehälter in eine erste Kraftstoffleitung in einem ersten Druckbereich befördert wird. Der Kraftstoff wird mittels einer zweiten Pumpe aus dem ersten Druckbereich in einen Druckspeicher im zweiten Druckbereich befördert wird, wobei der Kraftstoffdruck in dem Druckspeicher mittels eines Drucksensors bestimmt wird. Mit einem Druckregel- und/oder Drucksteuermittel wird der Druck im zweiten Druckbereich geregelt und/oder gesteuert, wobei der Kraftstoff aus dem zweiten Druckbereich über das Druckregel- und/oder Drucksteuermittel in eine zweite Kraftstoffleitung abfließt. Das Ventil dient zu einer Druckerhöhung im ersten Druckbereich.
Die Erfindung betrifft ebenfalls ein entsprechendes Diagnosesystem zur Diagnose eines Ventils in einem Kraftstoffversorgungssystem einer Brennkraftmaschine, ein entsprechendes Steuergerät für eine Brennkraftmaschine, ein entsprechendes Computerprogramm mit Programmcode-Mitteln und ein entsprechendes Computerprogrammprodukt mit Programmcode-Mitteln.

### Stand der Technik

Aus der De 195 39 885 A ist ein gattungsgemäßes Kraftstoffversorgungssystem für eine mit Hochdruck direkteinspritzende Brennkraftmaschine mit einer ersten und einer zweiten Kraftstoffpumpe bekannt. Es ist eine Ventileinrichtung vorgesehen, um einen erhöhten Speisedruck für die zweite Kraftstoffpumpe zu erzeugen. Diese Speisedruckerhöhung wird in der Regel temporär während einer Startphase der Brennkraftmaschine angesteuert, um mögliche Dampfblasen im Kraftstoffsystem zu komprimieren oder um das Kraftstoffsystem vor dem eigentlichen Start der Brennkraftmaschine zu spülen.

Es ist ferner bekannt, ein gattungsgemäßes Ventil in einem Kraftstoffversorgungssystem einer elektrischen Diagnose zu unterziehen, wobei verschiedene Fehler bestimmt werden können. Diese Fehler sind unter anderem ein Kabelabfall, ein Kurzschluss nach Masse und ein Kurzschluss zur Batteriespannung.

Aus der EP 1 008 741 A2 ist ein Kraftstoffeinspritzsystem mit einer Kraftstoffpumpe und zwei Druckspeichern bekannt, bei dem die eine Kraftstoffpumpe Kraftstoff in einen ersten Druckspeicher fördert und von dort aus der Kraftstoff über ein Ventil einem Einspritzventil zugeleitet wird. Eine Fehlfunktion dieses Ventils wird erkannt, wenn der Kraftstoffdruck stromabwärts des Ventils außerhalb eines Referenzdruckbereiches liegt.

### Aufgabe der Erfindung

Der Erfindung liegt die Aufgabe zugrunde, ein Verfahren zur Diagnose eines Ventils in einem Kraftstoffversorgungssystem einer Brennkraftmaschine und ein entsprechendes Diagnosesystem der eingangs genannten Art zu verbessern. Diese Aufgabe wird durch die Merkmalskombination der unabhängigen Ansprüche gelöst. Vorteilhafte Weiterbildungen ergeben sich aus den Unteransprüchen.

Die erfindungsgemäßen Verfahren weisen gegenüber dem Stand der Technik den großen Vorteil auf, dass eine zuverlässige Diagnose des Ventils möglich ist, ohne eine zusätzliche Hardware-Sensorik in die Brennkraftmaschine zu integrieren.

Insbesondere können Fehlerzustände (in geöffnetem, geschlossenem oder beliebigem Zustand klemmende Ventile) erkannt werden, die mit einer Diagnose nach dem Stand der Technik nicht erkannt werden können.

Von besonderer Bedeutung ist die Realisierung des erfindungsgemäßen Verfahrens in der Form eines Steuergerätes für eine Brennkraftmaschine, insbesondere eines Kraftfahrzeugs. Hierbei sind Mittel zur Durchführung der Schritte des zuvor beschriebenen Verfahrens vorgesehen.

Von besonderer Bedeutung sind weiterhin die Realisierungen in Form eines Computerprogramms mit Programmcode-Mitteln und in Form eines Computerprogrammprodukts mit Programmcode-Mitteln. Das erfindungsgemäße Computerprogramm weist Programmcode-Mittel auf, um alle Schritte des erfindungsgemäßen Verfahrens durchzuführen, wenn das Programm auf einem Computer, insbesondere einem Steuergerät für eine Brennkraftmaschine eines Kraftfahrzeugs, ausgeführt wird. In diesem Fall wird also die Erfindung durch ein in dem Steuergerät abgespeichertes Programm realisiert, so dass dieses mit dem Programm versehene Steuergerät in gleicher Weise die Erfindung darstellt wie das Verfahren, zu dessen Ausführung das Programm geeignet ist. Das erfindungsgemäße Computerprogrammprodukt weist Programmcode-Mittel auf, die auf einem computerlesbaren Datenträger gespeichert sind, um das erfindungsgemäße Verfahren durchzuführen, wenn das Programmprodukt auf einem Computer, insbesondere einem Steuergerät für eine Brennkraftmaschine eines Kraftfahrzeugs ausgeführt wird. In diesem Fall wird also die Erfindung durch einen Datenträger realisiert, so dass das erfindungsgemäße Verfahren ausgeführt werden kann, wenn das Programmprodukt bzw. der Datenträger in ein Steuergerät für eine Brennkraftmaschine insbesondere eines Kraftfahrzeugs integriert wird. Als Datenträger bzw. als Computerprogrammprodukt kann insbesondere ein elektrisches Speichermedium zur Anwendung kommen, beispielsweise ein Read-Only-Memory (ROM), ein EPROM oder auch ein elektrischer Permanentspeicher wie beispielsweise eine CD-ROM oder DVD.

### Ausführungsbeispiel

Die Erfindung wird nachstehend anhand eines Ausführungsbeispiels erläutert.

Es zeigen die Figuren 1.a und 1.b gattungsgemäße Kraftstoffversorgungssysteme einer Brennkraftmaschine,
die Figuren 2a, 2b und 2c zeigen Messwerte bei der Ausführung eines erfindungsgemäßen Verfahrens und
Figur 3 zeigt ein Ausführungsbeispiel eines erfindungsgemäßen Verfahrens.

Figur 1.a zeigt ein gattungsgemäßes Kraftstoffversorgungssystem. Ausgehend von einem Kraftstoffvorratsbehälter bzw. einem Tank 3 wird mit einer Elektrokraftstoffpumpe EKP der Kraftstoff aus dem Tank 3 in eine erste Kraftstoffleitung 1 befördert. In die Elektrokraftstoffpumpe EKP ist in der Regel ein Druckbegrenzungsventil DBV integriert. Der von der Elektrokraftstoffpumpe EKP in den ersten Druckbereich 1 beförderte Kraftstoff wird mittels einer Hochdruckpumpe HDP aus dem ersten Druckbereich 1 in einen Druckspeicher Fuel Rail befördert. In dem Druckspeicher Fuel Rail ist ein Drucksensor DS angeordnet, der Druckwerte aus dem zweiten Druckbereich bzw. dem Druckspeicher Fuel Rail erfasst und diese Druckdaten an ein in Figur 1.a nicht dargestelltes Motorsteuergerät weiterleitet. Anhand der vom Drucksensor DS erfassten Messwerte wird das Steuergerät das erfindungsgemäße Verfahren zur Diagnose eines Ventils in einem Kraftstoffversorgungssystem einer Brennkraftmaschine ausführen, was im Folgenden im Rahmen der Figuren 2a, 2b, 2c und Figur 3 dargelegt wird. In dem zweiten Druckbereich, bzw. unmittelbar am Druckspeicher Fuel Rail angeordnet, befindet sich ein Druckregel- und/oder Drucksteuermittel DSV, mittels dem der Druck im zweiten Druckbereich bzw. im Druckspeicher Fuel Rail regel- und/oder steuerbar ist. In diesem Ausführungsbeispiel ist das Druckregel- und/oder Drucksteuermittel als ein Drucksteuerventil DSV ausgeführt, das von dem Motorsteuergerät angesteuert wird. Der Kraftstoff, der aus dem Druckspeicher Fuel Rail über das Druckregel- und/oder Drucksteuermittel DSV bzw. das Drucksteuerventil DSV strömt, gelangt in eine zweite Kraftstoffleitung 2, bzw. zurück in den ersten Druckbereich. Im weiteren Verlauf der zweiten Kraftstoffleitung 2 ist ein Druckregler DR angeordnet, bevor der Kraftstoff zurück in den Tank 3 gelangt. Zwischen der ersten Kraftstoffleitung 1 und der zweiten Kraftstoffleitung 2 ist ein Absperrventil ASV angeordnet, das in geöffneten Zustand die Kraftstoffleitungen 1 und 2 verbindet, während das ASV in einem geschlossenen Zustand die Verbindung unterbricht. Wird bei der Auslegung des Kraftstoffversorgungssystems das Druckbegrenzungsventil, das in die Elektrokraftstoffpumpe EKP integriert ist, so dimensioniert, dass das Druckbegrenzungsventil DBV einen höheren Druckansprechwert hat als der in die Kraftstoffleitung 2 integrierte Druckregler DR, so stellt sich die Funktion des Absperrventils ASV wie folgt dar:

Wird das Absperrventil ASV geöffnet, ist der Druckregler DR das Mittel, das den Druck im ersten Druckbereich bestimmt. Dieser Druck im ersten Druckbereich stellt gleichzeitig den Vordruck für die Hochdruckpumpe HDP dar, die den Kraftstoff aus dem ersten Druckbereich in den zweiten Druckbereich befördert.

Wird hingegen das Absperrventil ASV geschlossen, ist das maßgebliche Mittel, das für die Druckeinstellung im ersten Druckbereich verantwortlich ist, das Druckbegrenzungsventil DBV, das in die Elektrokraftstoffpumpe EKP integriert ist.

Bei betriebswarmem Motor, was im Weiteren als Normalzustand der Brennkraftmaschine angesehen wird, ist das Absperrventil geöffnet und der Druck im ersten Druckbereich wird durch den Druckregler DR in Kraftstoffleitung 2 bestimmt. Das Druckbegrenzungsventil DBV, das in die Elektrokraftstoffpumpe EKP integriert ist, ist in diesem Fall ohne Funktion. In bestimmten Ausnahmesituationen, wie beispielsweise bei einem Kaltstart oder einem Heißstart, ist eine zeitweise Druckerhöhung im ersten Druckbereich bzw. eine Druckerhöhung des Vordrucks der Hochdruckpumpe HDP erforderlich. In diesem Ausnahmezustand ist das Absperrventil ASV geschlossen und das Druckbegrenzungsventil DBV in der Elektrokraftstoffpumpe EKP spricht an. Auf diese Weise wird ein höherer Vordruck für die Hochdruckpumpe HDP realisiert. Insbesondere in Heißstart- und Heißleerlaufsituationen verhindert bzw. vermindert dieser erhöhte Vordruck die Bildung von Dampfblasen im heißen Kraftstoffsystem, insbesondere in der Hochdruckpumpe HDP.

Durch den höheren Druck kann das Kraftstoffsystem schneller "gespült" werden und es können vorhandenen Dampfblasen besser komprimiert werden.

Eine Diagnose des Absperrventils ASV entsprechend dem erfindungsgemäßen Verfahren, das in den weiteren Figuren erläutert wird, erhöht die Betriebssicherheit des Kraftstoffversorgungssystems deutlich. Sollte die Diagnose nicht durchgeführt werden, könnten beispielsweise folgende Fehler nicht festgestellt werden:
1. Das Absperrventil ASV klemmt in geöffnetem Zustand. In diesem Zustand ist keine Druckerhöhung im ersten Druckbereich mehr möglich, was zu einer Dampfblasenbildung beim Heißstart und Heißleerlauf im Kraftstoffversorgungssystem führen kann. Im schlimmsten Fall kann es durch die Dampfblasenbildung zu einer Verhinderung des Hochdruckaufbaus kommen, wodurch die benötigten Kraftstoffmengen nicht mehr zugemessen werden können, das Gemisch magert aus und die Abgase verschlechtern sich. Im schlimmsten Fall würde der Motor des Kraftfahrzeugs ausgehen.
2. Das Absperrventil ASV klemmt im geschlossenen Zustand. Dieser Zustand hätte die Folge, dass das Kraftstoffversorgungssystem ständig mit hohem Vordruck betrieben wird. Dies führt insbesondere zu einem erhöhten Verschleiß der Elektrokraftstoffpumpe EKP, was wiederum die Lebensdauer der Elektrokraftstoffpumpe EKP deutlich verringert. Es kann unter Umständen vorkommen, dass die Elektrokraftstoffpumpe EKP bei permanent erhöhtem Druck die Volllastmenge nicht mehr fördern kann, wodurch der Vordruck einbrechen kann. Zudem führt der ständige Betrieb mit hohem Vordruck zu einer erhöhten Geräuschentwicklung und zu einem erhöhten Verschleiß der Dichtungen an der Hochdruckpumpe HDP.

Diese Fehlerzustände können mit dem erfindungsgemäßen Verfahren zur Diagnose eines Ventils zuverlässig detektiert werden, was eine Voraussetzung für die Einleitung von Gegenmaßnahmen ist.

Die Figur 1.b zeigt ein sehr ähnliches Kraftstoffversorgungssystem wie Figur 1.a. Hierbei sind gleiche Gegenstände mit gleichen Bezugszeichen wie in Figur 1.a gekennzeichnet. Im Gegensatz zu Figur 1.a ist der Druckregler DR und das Absperrventil ASV in Figur 1.b anders angeordnet. In die Verbindung zwischen der ersten Kraftstoffleitung 1 und der zweiten Kraftstoffleitung 4 ist hier zusätzlich zum Absperrventil ASV der Druckregler DR integriert. Die Funktion stellt sich analog zu Figur 1.a wie folgt dar:

Wird das Absperrventil ASV geöffnet, ist der Druckregler DR das Mittel, das den Druck im ersten Druckbereich bestimmt.

Wird hingegen das Absperrventil ASV geschlossen, ist das maßgebliche Mittel, das für die Druckeinstellung im ersten Druckbereich verantwortlich ist, das Druckbegrenzungsventil DBV, das in die Elektrokraftstoffpumpe EKP integriert ist.

Die Reihenfolge der Anordnung von Druckregler DR und Absperrventil ASV ist hierbei nicht erfindungswesentlich.

Eine weitere Alternative ist in Figur 1.b durch die gestrichelt dargestellte Kraftstoffleitung 5 gezeigt. In diesem Fall, in dem anstelle der Kraftstoffleitung 4 die Kraftstoffleitung 5 eingesetzt wird, sind der Druckregler DR und das Absperrventil ASV in die Verbindungsleitung zwischen der ersten Kraftstoffleitung 1 und dem Tank 3 eingesetzt. Die Funktion stellt sich wie folgt dar:

Wird das Absperrventil ASV geöffnet, ist der Druckregler DR das Mittel, das den Druck im ersten Druckbereich bestimmt.

Wird hingegen das Absperrventil ASV geschlossen, ist das maßgebliche Mittel, das für die Druckeinstellung im ersten Druckbereich verantwortlich ist, das Druckbegrenzungsventil DBV, das in die Elektrokraftstoffpumpe EKP integriert ist. Die Figuren 2a, 2b und 2c zeigen Messwerte bei der Auswertung bzw. der Durchführung des erfindungsgemäßen Verfahrens zur Diagnose eines Absperrventils ASV in einem Kraftstoffversorgungssystem einer Brennkraftmaschine.

Figur 2a zeigt den zeitlichen Verlauf des Tastverhältnisses tadsv des Druchsteuerventils DSV entsprechend Figur 1. Das Tastverhältnis kann Werte zwischen 0 und 1 annehmen, wobei 1 bedeutet, dass das Tastverhältnis des Drucksteuerventils DSV 100% ist bzw. dass das Drucksteuerventil DSV vollständig in geöffnetem Zustand betrieben wird, was in der Darstellung nach Figur 2a über den gesamten Zeitverlauf hinweg der Fall ist.

In Figur 2b ist der zeitliche Verlauf des Kraftstoffdrucks im Druckspeicher Fuel Rail dargestellt. Der Kraftstoffdruck prist wird entsprechend Figur 1 mit dem Drucksensor DS erfasst und an ein in Figur 1 nicht dargestelltes Motorsteuergerät übermittelt.

Figur 2c zeigt den zeitlichen Verlauf der Motordrehzahl nmot.

Die in den Figuren 2a, 2b und 2c dargestellten Messwerte sind während eines Schubbetriebs aufgenommen worden. Das erfindungsgemäße Verfahren wird im Folgenden anhand der in den Figuren gekennzeichneten Zeitpunkte t1 bis t11 erläutert.

Zu den Zeitpunkten t1, t2 und t3 wird bei geöffnetem Absperrventil ASV der Druck im Druckspeicher Fuel Rail gemessen. Diese Druckwerte werden an das Motorsteuergerät übermittelt, das aus den gemessenen Druckwerten einen Mittelwert bildet. Zum Zeitpunkt t4 wird das Absperrventil ASV angesteuert, um das Absperrventil ASV in einen geschlossenen Zustand zu überführen. Die Zeitpunkte t5, t6 und t7 entsprechen einer Wartezeit, die verfahrensbedingt abgewartet werden muss, bis sich der Druck im Fuel Rail durch das geschlossene Absperrventil ASV erhöht hat. Nach erfolgter Druckerhöhung werden zu den Zeitpunkten t8, t9 und t10 wiederum Druckwerte mit dem Drucksensor DS erfasst und ebenfalls an das Motorsteuergerät übermittelt. Das Motorsteuergerät bildet nun aus diesen Druckwerten ebenfalls einen Mittelwert. Es kann nun durch das Motorsteuergerät überprüft werden, ob die Differenz bzw. der Betrag der Differenz zwischen denen zu den Zeitpunkten t1, t2, t3 und zu den Zeitpunkten t8, t9, t10 gemessenen Druckwerten einen applizierbaren Schwellwert überschreitet. Überschreitet die Differenz bzw. der Betrag einen applizierten Schwellwert, so kann auf eine ordnungsgemäße Funktion des Absperrventils geschlossen werden. Zum Zeitpunkt t11 wird das Absperrventil ASV geöffnet und das Diagnoseverfahren ist beendet.

Das Grundprinzip des Diagnoseverfahrens besteht darin, dass durch das geöffnete Drucksteuerventil DSV, nach einer hinreichend langen Wartezeit bzw. einer Zeit des Druckabbaus im Fuel Rail, im Kraftstoffspeicher Fuel Rail praktisch der Druck des ersten Druckbereichs herrscht.

Figur 3 zeigt ein Ausführungsbeispiel des erfindungsgemäßen Verfahrens zur Diagnose eines Ventils in einem Kraftstoffversorgungssystem einer Brennkraftmaschine. In einem Schritt 301 wird zunächst überprüft, ob die Bedingungen für den Start des Diagnosesystems erfüllt sind. Nur wenn diese Bedingungen erfüllt sind, wird das Verfahren fortgesetzt; ansonsten wird weiterhin überprüft, ob die Bedingungen für die Diagnose vorliegen. Die Brennkraftmaschine muss sich zur Durchführung des erfindungsgemäßen Verfahrens zur Diagnose des Absperrventils in einem vorbestimmten Betriebszustand befinden. Dies kann neben dem Zustand des Schubabschaltens beispielsweise der Start der Brennkraftmaschine, der Leerlauf, der Vorlauf der Elektrokraftstoffpumpe oder auch die Zeit während eines Steuergerätenachlaufs nach Abstellen der Brennkraftmaschine sein.

Zusätzlich zu den genannten Bedingungen für die Diagnosefreigabe ist es erforderlich, dass die Motortemperatur größer als ein applizierbarer Schwellwert ist und dass die Motordrehzahl kleiner als ein bestimmter Schwellwert ist. Letzteres, dass also die Motordrehzahl kleiner als ein bestimmter Schwellwert ist, ist erforderlich, damit der Staudruck am Drucksteuerventil DSV, der drehzahlabhängig ist, deutlich geringer sein muss als der Kraftstoffdruck bei geschlossenem Absperrventil ASV, damit ein Druckhub beim Schalten des Absperrventils gemessen werden kann.

Sind diese Bedingungen erfüllt, schreitet das Verfahren zu einem Schritt 302 fort, in dem das Drucksteuerventil DSV geöffnet wird. Weiterhin wird in Schritt 302 eine hinreichend lange Zeit abgewartet, bis sich der Druck im Druckspeicher Fuel Rail durch das geöffnete Drucksteuerventil DSV näherungsweise dem Vordruck angenähert hat. Ist dies geschehen, wird in Schritt 303 das Absperrventil ASV geöffnet. Im Schritt 304 werden einer oder mehrere Druckwerte mit dem Drucksensor DS im Druckspeicher erfasst, was praktisch einer Vordruckmessung entspricht. In der Figur 3 sind die wiederholten bzw. mehrfachen Messungen durch eine gestrichelte Linie angedeutet. Bei der Erfassung mehrerer Messwerte wird zweckmäßiger Weise eine Mittelwertbildung der Messdaten durchgeführt. Die Mittelwertbildung hat den Vorteil, dass auch dann Messwerte verglichen werden können, wenn unterschiedliche Anzahlen von Messwerten vorliegen. Nachdem im Schritt 304 wenigstens ein Messwert des Vordrucks bei geöffnetem Absperrventil ASV erfasst worden ist, schreitet das Verfahren zum Schritt 305 weiter. Im Schritt 305 wird das Absperrventil geschlossen. Im anschließenden Schritt 306 wird eine Zeitschleife durchlaufen, die so dimensioniert ist, dass sich durch das geschlossene Absperrventil ASV der Vordruck erhöhen kann. Diese Zeit entspricht den Zeitpunkten t5, t6 und t7 nach Figur 2b.

Nach Durchlauf der Zeitschlaufe in Schritt 306 schreitet das Verfahren mit Schritt 307 fort. In Schritt 307 wird analog zum Schritt 304 einer oder mehrere Druckwerte im Druckspeicher Fuel Rail mittels des Drucksensors DS erfasst und an ein Motorsteuergerät übermittelt. Im Motorsteuergerät wird auch hier für den Fall, dass mehrere Messwerte erfasst worden sind, eine Mittelwertbildung durchgeführt. Auch im Schritt 307 ist die Erfassung mehrerer Messwerte durch die gestrichelte Linie angedeutet.

Im anschließenden Schritt 308 wird die Differenz der erfassten Vordruckwerte nach Schritt 307 und Schritt 304 mit einem applizierbaren Schwellwert verglichen. Der applizierbare Schwellwert wird erfindungsgemäß so gewählt, dass er für den Fall des ordnungsgemäßen Betriebs des Absperrventils ASV sicher überschritten wird.

Alternative Ausgestaltungen, die ebenfalls im Rahmen des erfindungsgemäßen Verfahrens liegen, könnten sein, dass zunächst Messwerte bei geschlossenem Absperrventil und erst im Anschluss Messwerte bei einem geöffneten Absperrventil erfasst werden. Neben der Überprüfung, ob ein applizierbarer Schwellwert durch die Differenz bzw. den Betrag der Differenz zwischen den gemessenen Vordrucken überschritten ist, können weitere Auswertungskriterien verwendet werden. An dieser Stelle sei nur beispielhaft die zeitliche Änderung bzw. der Gradient der Druckänderung im Fuel Rail genannt.

Wird im Schritt 308 festgestellt, dass die Vordruckdifferenz nicht kleiner als ein applizierbarer Schwellwert ist, dass das Absperrventil also eine ordnungsgemäße Funktion aufweist, wird im Schritt 309 festgestellt, dass kein Fehler vorliegt. Nach dem Schritt 309 wird in Schritt 310 das Diagnoseverfahren beendet.

Nach diesem Schritt 310 kann das Verfahren beispielsweise erneut im Schritt 301 beginnen; auch kann ein Speichereintrag im Steuergerät erfolgen, dass das Absperrventil ASV eine ordnungsgemäße Funktion aufweist.

Wird hingegen im Schritt 308 festgestellt, dass die Vordruckdifferenz kleiner als der applizierbare Schwellwert ist, so wird auf einen Fehler des Absperrventils ASV geschlossen und es wird im Schritt 311 ein Fehlereintrag in einem Speicher des Steuergeräts vorgenommen. Ein solcher Fehlereintrag kann bei einer Wartung des Kraftfahrzeugs in einer Werkstatt ausgelesen werden, um auch im Nachhinein das Vorliegen des Fehlers bestimmen zu können.

Im Schritt 312 werden im Anschluss an den Schritt 311 Maßnahmen eingeleitet, die den Fehler zum Einen für den Fahrer des Kraftfahrzeugs visuell oder akustisch zur Anzeige bringen und/oder Maßnahmen in der Motorsteuerung einleiten, die der Fehlfunktion des Absperrventils ASV entgegenwirken. Nach dem Schritt 312 ist auch in diesem Zweig des Verfahrens das Verfahren beendet und schreitet zum Schritt 310 fort, mit dem das Diagnoseverfahren beendet ist.

In einer Weiterbildung des erfindungsgemäßen Verfahrens ist es möglich, neben dem Vergleich der Vordruckdifferenz mit einem applizierbaren Schwellwert die Absolutwerte der gemessenen Vordrucke zu bestimmen. Durch diese Maßnahme wäre es möglich, durch das Diagnoseverfahren nicht nur festzustellen, dass das Absperrventil ASV in seiner Funktion gestört ist, sondern es wäre bestimmbar, ob das Absperrventil ASV im offenen oder geschlossenen Zustand klemmt bzw. defekt ist. Hierbei würden sich beim Klemmen des Absperrventils ASV in geschlossenem Zustand tendenziell höhere Vordruckwerte ergeben als beim Klemmen des Absperrventils im geöffneten Zustand.

Die weitere Ausgestaltung der in den Figuren 1.a und 1.b dargestellten Kraftstoffversorgungssysteme ist hierbei nicht erfindungswesentlich. Beispielsweise kann in dem Kraftstoffsystem eine Drossel vorgesehen sein, die für einen kontrollierten Druckabbau im System nach Abstellen des Kraftfahrzeugs, bzw. nach Deaktivierung der Brennkraftmaschine und somit des Kraftstoffversorgungssystems, sorgt. Weiterhin können an verschiedenen Stellen des Kraftstoffversorgungssystems Filter in die Kraftstoffleitungen eingesetzt sein, beispielsweise hinter der EKP.

## Patentansprüche

1. Verfahren zur Diagnose eines Ventils (ASV) in einem Kraftstoffversorgungssystem einer Brennkraftmaschine, wobei mit einer ersten Pumpe (EKP) Kraftstoff aus einem Kraftstoffvorratsbehälter (3) in einen ersten Druckbereich befördert wird, wobei der Kraftstoff mittels einer zweiten Pumpe (HDP) aus dem ersten Druckbereich in einen zweiten Druckbereich befördert wird, wobei der Kraftstoffdruck in dem zweiten Druckbereich mittels eines Drucksensors (DS) bestimmt wird, wobei das Ventil (ASV) zu einer Druckerhöhung im ersten Druckbereich dient, **dadurch gekennzeichnet, dass** vor Beginn des Diagnoseverfahrens das Druckregel- und/oder Drucksteuenmittel (DSV) im zweiten Druckbereich in einen geöffneten Zustand gebracht wird, dass wenigstens die Ventilstellung (ASV) verändert wird, dass wenigstens vor und nach der Ventilverstellung (ASV) der Kraftstoffdruck im zweiten Druckbereich erfasst wird und dass aus den erfassten Druckdaten auf einen Fehlerzustand des Ventils (ASV) geschlossen wird.

2. Verfahren nach Anspruch 1, **dadurch gekennzeichnet, dass** das Diagnoseverfahren nur in bestimmten Betriebszuständen und/oder unter bestimmten Betriebsbedingungen der Brennkraftmaschine durchgeführt wird.

3. Verfahren nach Anspruch 2, **dadurch gekennzeichnet, dass** die bestimmten Betriebszustände wenigstens der Start der Brennkraftmaschine und/oder der Leerlauf der Brennkraftmaschine und/oder die Zeit eines Vorlaufs der ersten Pumpe (EKP) und/oder der Zustand des Schubabschaltens der Brennkraftmaschine und/oder ein Steuergeräte-Nachlauf nach Abstellen der Brennkraftmaschine sind.

4. Verfahren nach Anspruch 2, **dadurch gekennzeichnet, dass** die bestimmten Betriebsbedingungen wenigstens eine minimale Motortemperatur und/oder eine maximale Motordrehzahl und/oder ein maximaler Druck im zweiten Druckbereich sind.

5. Verfahren nach Anspruch 1, **dadurch gekennzeichnet, dass** nach Öffnung des Druckregel- und/oder Drucksteuermittels (DSV) erst dann die Diagnose ausgeführt wird, wenn der Druck im zweiten Druckbereich näherungsweise den Druckwert des ersten Druckbereichs erreicht hat.

6. Verfahren nach Anspruch 1, **dadurch gekennzeichnet, dass** dann auf einen Fehlerzustand des Ventils (ASV) geschlossen wird, wenn die Differenz der vor und nach der Ventilverstellung (ASV) gemessenen Druckwerte einen applizierbaren Schwellenwert überschreitet.

7. Verfahren nach Anspruch 1, **dadurch gekennzeichnet, dass** vor und nach der Ventilverstellung (ASV) jeweils eine Mehrzahl von Druckwerten gemessenen wird, die jeweils aufsummiert und/oder gemittelt werden.

8. Verfahren nach Anspruch 1, bei dem der Kraftstoff aus dem zweiten Druckbereich über das Druckregel- und/oder Drucksteuermittel (DSV) in eine zweite Kraftstoffleitung (2,4) abfließt, wobei das Ventil (ASV) die erste Kraftstoffleitung (1) und die zweite Kraftstoffleitung (2,4) in einem geöffneten Zustand verbindet und in einem geschlossenen Zustand die Verbindung unterbricht.

9. Verfahren nach Anspruch 1, bei dem mit einem Druckregel- und/oder Drucksteuermittel (DSV) der Druck im zweiten Druckbereich regel- und/oder steuerbar ist, wobei der Kraftstoff aus dem zweiten Druckbereich über das Druckregel- und/oder Drucksteuermittel (DSV) in eine zweite Kraftstoffleitung (5) abfließt, wobei das Ventil (ASV) die erste Kraftstoffleitung (1) und den Kraftstoffvorratsbehälter (3) in einem geöffneten Zustand verbindet und in einem geschlossenen Zustand die Verbindung unterbricht.

10. Steuergerät für eine Brennkraftmaschine, insbesondere eines Kraftfahrzeugs, **dadurch gekennzeichnet, dass** Mittel zur Durchführung der Schritte des Verfahrens nach wenigstens einem der Ansprüche von 1 bis 10 vorhanden sind.

11. Computerprogramm mit Progmmmcode-Mittein, um alle Schritte von jedem beliebigen der Ansprüche 1 bis 10 durchzuführen, wenn das Programm auf einem Computer, insbesondere einem Steuergerät für eine Brennkraftmaschine, ausgeführt wird.

12. Computerprogrammprodukt mit Programmcode-Mitteln, die auf einem computerlesbaren Datenträger gespeichert sind, um das Verfahren nach jedem beliebigen der Ansprüche 1 bis 10 durchzuführen, wenn das Programmprodukt auf einem Computer, insbesondere einem Steuergerät für eine Brennkraftmaschine, ausgeführt wird.

## Claims

1. Method for diagnosing a valve (ASV) in a fuel supply system of an internal combustion engine, fuel being fed from a fuel reservoir (3) into a first pressure region by means of a first pump (EKP), the fuel being fed from the first pressure region into a second pressure region by means of a second pump (HDP), the fuel pressure in the second pressure region being determined by means of a pressure sensor (DS), the valve (ASV) serving to increase the pressure in the first pressure region, **characterized in that** before the diagnostic method begins the pressure closed-loop and/or pressure open-loop control means (DSV) in the second pressure region is placed in an opened state, **in that** at least the valve position (ASV) is changed, **in that** the fuel pressure in the second pressure region is sensed at least before and after the valve adjustment (ASV), and **in that** a faulty state of the valve (ASV) is determined from the acquired pressure data.

2. Method according to Claim 1, **characterized in that** the diagnostic method is carried out only in specific operating states and/or under specific operating conditions of the internal combustion engine.

3. Method according to Claim 2, **characterized in that** the specific operating states are at least the starting of the internal combustion engine and/or the idling of the internal combustion engine and/or the time of a primary flow of the first pump (EKP) and/or the state of overrun deactivation of the internal combustion engine and/or a control device run on after the internal combustion engine has been switched off.

4. Method according to Claim 2, **characterized in that** the specific operating conditions are at least a minimum engine temperature and/or a maximum engine speed and/or a maximum pressure in the second pressure region.

5. Method according to Claim 1, **characterized in that** after the pressure closed-loop and/or pressure open-loop control means (DSV) has been opened, the diagnosis is not carried out until the pressure in the second pressure region has approximately reached the pressure value of the first pressure region.

6. Method according to Claim 1, **characterized in that** a fault state of the valve (ASV) is determined if the difference between the pressure values measured before and after the valve adjustment (ASV) exceeds an applicable threshold value.

7. Method according to Claim 1, **characterized in that** in each case a multiplicity of pressure values which are each summed and/or averaged is measured before and after the valve adjustment (ASV).

8. Method according to Claim 1, in which the fuel from the second pressure region flows off into a second fuel line (2, 4) via the pressure closed-loop and/or pressure open-loop control means (DSV), the valve (ASV) connecting the first fuel line (1) and the second fuel line (2, 4) in an opened state and disconnecting the connection in a closed state.

9. Method according to Claim 1, in which the pressure in the second pressure region can be closed-loop and/or open-loop controlled using a pressure closed-loop and/or pressure open-loop control means (DSV), the fuel from the second pressure region flowing off into a second fuel line (5) via the pressure closed-loop and/or pressure open-loop control means (DSV), the valve (ASV) connecting the first fuel line (1) and the fuel reservoir (3) in an opened state and disconnecting the connection in a closed state.

10. Control device for an internal combustion engine, in particular of a motor vehicle, **characterized in that** means for carrying out the steps of the method according to at least one of Claims 1 to 10 are present.

11. Computer program with program code means for carrying out all the steps of any of Claims 1 to 10 if the program is run on a computer, in particular a control device for an internal combustion engine.

12. Computer program product with program code means which are stored on a computer-readable data carrier for carrying out the method according to any of Claims 1 to 10 if the program product is run on a computer, in particular a control device for an internal combustion engine.

## Revendications

1. Procédé de diagnostic d'une soupape (ASV) dans un système d'alimentation en carburant d'un moteur à combustion interne, selon lequel une première pompe (EKP) achemine du carburant à partir d'un réservoir de stockage de carburant (3) jusque dans une première zone sous pression, le carburant étant repris au moyen d'une deuxième pompe (HDP) à partir de la première zone sous pression jusque dans une deuxième zone sous pression, la pression de carburant dans la deuxième zone sous pression étant déterminée au moyen d'un capteur de pression (DS), la soupape (ASV) servant à augmenter la pression dans la première zone sous pression,
**caractérisé en ce qu'**
avant le début du procédé de diagnostic, on met le moyen de régulation de pression et/ou de modulation de pression (DSV), dans la deuxième zone sous pression, à un état ouvert, on modifie au moins la position de soupape (ASV), on saisit au moins avant et après le déplacement de soupape (ASV), la pression de carburant dans la deuxième zone sous pression, et
à partir des données de pression enregistrées, on conclut à un état d'erreur de la soupape (ASV).

2. Procédé selon la revendication 1,
**caractérisé en ce que**
le procédé de diagnostic n'est mis en oeuvre que dans des états de fonctionnement donnés et/ou dans des conditions de fonctionnement données du moteur à combustion interne.

3. Procédé selon la revendication 2,
**caractérisé en ce que**
les états de fonctionnement donnés sont au moins le démarrage du moteur à combustion interne et/ou le ralenti du moteur à combustion interne et/ou le temps d'une amorce de la première pompe (EKP) et/ou l'état de la coupure d'injection en décélération du moteur à combustion interne et/ou un post-fonctionnement des appareils de commande après l'arrêt du moteur à combustion interne.

4. Procédé selon la revendication 2,
**caractérisé en ce que**
les conditions de fonctionnement données sont au moins une température minimale du moteur et/ou un régime maximal du moteur et/ou une pression maximale dans la deuxième zone sous pression.

5. Procédé selon la revendication 1,
**caractérisé en ce qu'**
après l'ouverture du moyen de régulation de pression et/ou de modulation de pression (DSV), on effectue le diagnostic seulement lorsque la pression dans la deuxième zone sous pression a approximativement atteint la valeur de pression de la première zone sous pression.

6. Procédé selon la revendication 1,
**caractérisé en ce que**
si la différence entre les valeurs de pression mesurées avant et après le déplacement de soupape (ASV) dépasse une valeur de seuil applicable, on conclut à un état d'erreur de la soupape (ASV).

7. Procédé selon la revendication 1,
**caractérisé en ce qu'**
avant et après le déplacement de soupape (ASV), on mesure respectivement une pluralité de valeurs de pression qui sont respectivement ajoutées et/ou moyennées.

8. Procédé selon la revendication 1,
**caractérisé en ce que**
le carburant provenant de la deuxième zone sous pression s'écoule par le moyen de régulation de pression et/ou de modulation de pression (DSV) dans une deuxième conduite de carburant (2, 4), la soupape (ASV) reliant, dans un état ouvert, la première conduite de carburant (1) et la deuxième conduite de carburant (2, 4) et interrompant cette liaison dans un état fermé.

9. Procédé selon la revendication 1,
**caractérisé en ce qu'**
un moyen de régulation de pression et/ou dé modulation de pression (DSV) permet de réguler et/ou de moduler la pression dans la deuxième zone sous pression, le carburant provenant de la deuxième zone sous pression s'écoulant via le moyen de régulation de pression et/ou de modulation de pression (DSV) dans une deuxième conduite de carburant (5), la soupape (ASV) reliant, dans un état ouvert, la première conduite de carburant (1) et le réservoir de stockage de carburant (3) et interrompant cette liaison dans un état fermé.

10. Appareil de commande pour un moteur à combustion interne, en particulier d'un véhicule automobile,
**caractérisé par**
des moyens pour mettre en oeuvre les étapes du procédé selon au moins l'une des revendications 1 à 9.

11. Programme informatique avec moyens de code de programme, permettant de mettre en oeuvre toutes les étapes de l'une quelconque des revendications 1 à 9, lorsque le programme est exécuté sur un ordinateur, en particulier un appareil de commande pour un moteur à combustion interne.

12. Produit de programme informatique avec moyens de code de programme, stockés sur un support de données lisible sur un ordinateur, permettant de mettre en oeuvre le procédé selon l'une quelconque des revendications 1 à 9, lorsque le produit de programme est exécuté sur un ordinateur, en particulier un appareil de commande pour un moteur à combustion interne.
